# EUROPÄISCHE PATENTSCHRIFT

(11) **EP 0 908 578 B1**
(45) Veröffentlichungstag und Bekanntmachung des Hinweises auf die Patenterteilung: **17.11.2004**
(21) Anmeldenummer: 98116974.1
(22) Anmeldetag: 08.09.1998
(51) Int. Cl.: E04F 13/14, E04F 13/08, B28B 3/20

(54) **Fassadenplatte für eine vorgehängte Fassadenkonstruktion**
Façade panel for a curtain wall construction
Panneau de façade pour une construction de mur-rideau

(30) Priorität: 10.09.1997 DE 19739749
(43) Veröffentlichungstag der Anmeldung: 14.04.1999
(73) Patentinhaber: Möding Keramikfassaden GmbH, 84163 Marklkofen (DE)
(72) Erfinder: Gerhaher, Max, Dipl.-Ing., 94405 Landau/Isar (DE)
(74) Vertreter: LOUIS- PÖHLAU- LOHRENTZ

(56) Entgegenhaltungen:
- DE-A- 2 501 323
- DE-A- 2 831 284
- FR-A- 2 559 819
- GB-A- 810 793
- PATENT ABSTRACTS OF JAPAN vol. 005, no. 105 (M-077), 8. Juli 1981 & JP 56 049242 A (SEKISUI PLASTICS CO LTD), 2. Mai 1981

## Beschreibung

Die Erfindung betrifft eine vorgehängte hinterlüftete Fassadenkonstruktion sowie ein Strangpreßwerkzeug zum Herstellen von Fassadenplatten einer derartigen Fassadenkonstruktion.

Aus der DE-PS 34 01 271 ist eine Fassadenunterkonstruktion nach dem Oberbegriff des Anspruchs 1 bekannt. Die Fassadenplatten bestehen aus einem vorderen und einem hinteren ebenen Plattenteil, die durch Stege miteinander verbunden sind. Außerdem sind die Platten an der hinteren Seite mit einem Kopf- und einem Fußfalz versehen, die in dem an der Wand montierten Zustand untereinander angeordnet sind. Des weiteren sind die Fassadenplatten an der vorderseitigen Unterkante mit einem Tropffalz versehen, der im montierten Zustand den Kopffalz der darunter angeordneten Platte so übergreift, daß die Vorderflächen der oberen und der unteren Fassadenplatten in einer Ebene liegen. Dabei werden der Kopffalz der unteren Fassadenplatten und die Plattenhalter von dem Tropffalz der oberen Fassadenplatte so überdeckt, daß die Halter nur teilweise sichtbar sind. Zwischen dem Fußfalz der oberen und dem Kopffalz der unteren Fassadenplatte ist zur Durchlüftung der Fassade eine offene horizontale Fuge angeordnet. Die beschriebenen Fassadenplatten werden in maschinenglatter, geschliffener und sandgestrahlter Oberfläche auf den Markt gebracht.

Außerdem sind vorgehängte Fassadenplatten bekannt, welche weniger stark, ohne Lochung, sowie ohne Kopf-, Fuß- und Tropffalz ausgeführt sind. Diese sind mit unterschiedlich breiten offenen Horizontalfugen aneinandergestoßen. Auch diese Fassadenplatten werden maschinenglatt, geschliffen, sandgestrahlt oder auch gelegentlich als Schmuckplatten mit bestimmten eingeprägten Ornamenten angeboten.

Bei vorgehängten, hinterlüfleten Fassaden müssen die Fugen so weit offen sein, daß ein Luftwechsel zum Abführen der durch die Gebäudewand diffundierenden Feuchte stattfinden kann. Durch die pulsierende Wirkung des Windes erfolgt ein ausreichender Luftwechsel durch die offenen Fugen der schuppenartig überlappten oder stumpf in einer Ebene gestoßenen Fassadenplatten. Bei Regen, insbesondere Schlagregen läuft dann das Fassadenwasser auf der Vorderseite der Fassadenplatten nach unten ab. Durch die schuppenartige Überlappung von Fassadenplatten bzw. die Ausbildung von sich übergreifenden Kopf- und Tropffalzen wird die Wasserführung so verbessert, daß praktisch kein Schlagregen hinter die Fassadenplatten eindringen kann. Der Luft- und damit Feuchteaustausch durch die offenen Horizontalfugen wird jedoch dadurch nicht behindert.

Der Nachteil dieser bekannten Fassadenkonstruktionen besteht darin, daß in der oberen Region von Gebäuden, also in der Nähe des Dachrandes bei starkem Wind Regenwasser durch die offenen Horizontalfugen eingetrieben werden kann. Der auf die Fassade eines Hauses frontal auftreffende Wind staut sich auf der Fassade und strömt sowohl an beiden Seiten nach links und rechts als auch im oberen Bereich der Fassaden nach oben ab. Dadurch können, insbesondere bei starkem Wind und höheren Gebäuden im oberen Fassadenbereich so hohe nach oben gerichtete Windgeschwindigkeiten auftreten, daß das Fassadenwasser nicht mehr nach unten abläuft, sondern durch den Wind nach oben getrieben wird und somit trotz der Überlappung von Kopf- und Tropffalzen in großen Mengen durch die offenen Horizontalfugen hinter die vorgehängte Fassade eingetrieben werden kann.

Aus der FR 2 559 819 ist eine Fassadenkonstruktion bekannt, bei der die Fassadenplatten unter Zwischenschaltung von Profilträgern fugenlos ohne Ausbildung von offenen Horizontalfugen übereinander angeordnet sind. Die Frontfläche der Fassadenkonstruktion, die durch die fugenlos aneinander angeordneten Fassadenplatten gebildet ist, ist mit einer geschlossenen Verputzschicht vollständig abgedeckt. Zur besseren Haftung der Verputzschicht sind an der Frontseite der Fassadenplatten horizontale Rillen ausgebildet.

Bei der eingangs bereits erwähnten gelochten Platte nach der DE-PS 34 01 271 besteht zudem der Nachteil, daß an der vorderen Fläche, welche beim Trocknen von plastischen keramischen Rohlingen oben angeordnet ist, im Bereich der T-förmigen Querschnitte, die durch den vorderen Plattenteil und die Stege gebildet werden, eine Materialansammlung besteht. Durch diese Materialansammlung bilden sich nicht nur beim Trocknen verstärkte Schwindungen, welche sich als optisch unschöne flache Mulden abzeichnen. Die verstärkten Schwindungen können aber bei sehr trockenempfindlichen Materialien sogar zu Rissen führen.

Aus der DE-OS 25 01 323 sind Fassadenplatten zum Verkleiden von Außenflächen an Gebäuden bekannt, die Einkerbungen aufweisen, um ihnen das Aussehen eines Ziegel- oder Steinmauerwerks zu geben.

Die US-PS 52 13 870 offenbart Verkleidungsplatten, die Vertiefungen als Ornamente aufweisen.

Aus der US-PS 42 88 956 sind Verkleidungsplatten aus Hartschaum-Plastik bekannt, die Vertiefungen aufweisen, welche Befestigungselemente aufnehmen.

So beschreibt auch die DE 28 31 284 A1 eine Wandverkleidung mit Verkleidungselementen aus Kunststoffschaumplatten mit horizontalen Durchgangslöchern, die zur Aufnahme von Befestigungselementen dienen. Horizontale Nuten an der Vorderseite sollen eine Klinkerstruktur nachbilden. Die Wandverkleidung ist hermetisch abdichtend, indem die Verkleidungselemente über komplementär dichte Nutfederverbindungen mit zwischengeschalteten Dichtelementen verbunden sind. Sie weist keine offenen Horizontalfugen zum Luft- und Feuchteaustausch in der eingangs genannten hinterlüfteten Fassadenkonstruktion auf.

Ferner sind Fassadenplatten bekannt geworden, die den in Fig. 5 gezeigten Querschnitt aufweisen. Diese Fassadenplatten besitzen einen vorderen Plattenteil 41 und einen hinteren Plattenteil 42, die durch Stege 43, 44, 45 miteinander verbunden sind, die zwischen sich Kernlöcher 46, 47 bilden. Der vordere Plattenteil 41 weist an seiner Vorderfläche horizontale Rillen 48, 49, 50 auf. Die hintere Fläche 51 des vorderen Plattenteils 41 folgt im wesentlichen der Kontur der Vorderfläche des vorderen Plattenteils 41, so daß dieser vordere Plattenteil überall im wesentlichen dieselbe Wandstärke a aufweist. Dementsprechend werden im vorderen Plattenteil 41 im Bereich der Rillen 48, 49, 50 Abkröpfungen 52, 53, 54, 55, 56, 57 gebildet, was zur Folge hat, daß die Kernlöcher 46, 47 - gegenüber der ursprünglichen Form ohne Rillen 48, 49, 50 - nicht mehr rechteckig sind, sondern Einbuchtungen aufweisen, die den Abkröpfungen 52- 57 entsprechen.

Bei der vorbekannten Fassadenplatte, die in Fig. 5 gezeigt ist, besteht der Nachteil, daß der vordere Plattenteil 41 gekröpft sein muß, was nur durch Verwendung eines entsprechend ausgebildeten Strangpreß-Mundstücks mit entsprechenden Kernen möglich ist, an deren vorderen Ecken entsprechende Ausnehmnungen ausgebildet sind. Die Nachteile eines solchen Mundstücks liegen darin, daß der Mundstücksrahmen mit den Rillen entsprechenden Ausformungen versehen sein muß und daß deshalb dieses Mundstück nicht für die Herstellung von Fassadenplatten ohne Rillen benutzbar ist. Außerdem müssen alle Kerne an den der vorderen Wandung zugekehrten Ecken mit entsprechenden Ausnehmungen versehen sein, so daß es sich also um Spezialanfertigungen handelt, die nur in Mundstücken für Fassadenplatten mit Rillen, streng genommen sogar nur mit Rillen eines bestimmten Querschnitts verwendet werden können. Da Mundstückkeme eine äußerst hohe Verschleißfestigkeit haben müssen und in der Regel aus Hartstahl, Hartmetall oder als Oxydkeramik gegossen werden, sind Kerne mit speziellen Formen entsprechend teuer. Würden normale Kerne, also Kerne ohne die Ausnehmungen an den Ecken verwendet, so würde die Wandstärke der Frontseite der Fassadenplatte auf einen Bruchteil der erforderlichen Wandstärke reduziert. Dies ist in Fig. 5 links unten gestrichelt eingezeichnet. Würden dagegen Kerne mit Eckausnehmungen in normalen Mundstücken (für Platten ohne Rillen) verwendet, so würde die Wandstärke im Bereich des Knotenpunktes (vordere Wandung/Steg) verstärkt, so daß es durch übermäßige Materialansammlung zur Rissebildung bei der im technologischen Herstellungsprozeß erforderlichen Trocknung kommen würde.

Ein weiterer Nachteil eines solchen Mundstücks mit gekröpften Wandungen liegt darin, daß diese Kröpfungen als Bremsen wirken, welche den Materialfluß der plastischen keramischen Masse behindern, so daß die vordere Wandung der Fassadenplatten langsamer aus dem Mundstück austritt als die hintere glatte Wandung. Dadurch kann es zu Verkrümmungen und zur Rissebildung oder zum Bruch der Fassadenplatten beim Trockenvorgang kommen.

Aufgabe der Erfindung ist es, eine vorgehängte, hinterlüftete Fassadenkonstruktion zu entwickeln, bei der das Eintreiben von Regenwasser bei starkem Wind zumindest erheblich vermindert wird und die betreffenden Fassadenplatten bei der Herstellung kostengünstig im Strangpreßverfahren herstellbar sind und dabei keine optisch auffälligen Qualitätseinbußen in Verbindung mit Schwindungen und Rißbildungen beim Trocknungsvorgang aufweisen. Ferner ist es Aufgabe der Erfindung, ein Strangpreßwerkzeug zum einfachen und kostengünstigen Herstellen von Fassadenplatten einer solchen Fassadenkonstruktion zu schaffen.

Erfindungsgemäß wird diese Aufgabe mit einer vorgehängten Fassadenkonstruktion gemäß Anspruch 1 und einem Strangpreßwerkzeug gemäß Anspruch 13 gelöst. Durch die Anordnung horizontaler Rillen wird die laminare Schicht des strömenden Wassers an der Fassadenoberfläche zerrissen und der Fließwiderstand des Wassers vergrößert. Die Folge davon ist, daß bei starkem Wind im oberen Randbereich einer Fassade weniger Wasser nach oben getrieben wird bzw. daß die Windstärke, bei der das Wasser anfängt nach oben zu fließen viel höher sein muß, als bei Fassaden ohne Rillen. Dementsprechend wird weniger bzw. seltener Wasser durch die offenen Horizontalfugen in das Innere der vorgehängten Fassadenkonstruktion eingetrieben. Besonders in Wind- und regenreichen Gegenden wird dadurch die Feuchtigkeitsbeaufschlagung von Wärmedämmung und Gebäudewand erheblich vermindert. Ein weiterer Vorteil liegt darin, daß auch das nach unten ablaufende Fassadenwasser langsamer strömt und dadurch nach dem Abtropfen an Fensterstürzen mit geringerer Geschwindigkeit auf der Fensterbank auftrifft, weniger zerstäubt wird und weniger zur Verschmutzung der Fensterscheiben beiträgt.

Durch die Erfindung wird der weitere Vorteil erreicht, daß Qualitätseinbußen bei der Produktion der Fassadenplatten im Strangpreßverfahren verhindert werden.

Nach einer vorteilhaften Weiterbildung der Erfindung ist vorgesehen, daß die Wandstärke des vorderen Plattenteils mindestens das 1,5-fache der Rillentiefe beträgt. Hierdurch wird der Vorteil erreicht, daß die Fassadenplatten zwar mit Rillen an der Frontseite ausgestattet sind, daß aber keine Kröpfungen am vorderen Plattenteil erforderlich sind, so daß für die Herstellung von Fassadenplatten mit unterschiedlichen Rillen-Formen, -Größen und - Abständen nicht jeweils ein neues Mundstück erforderlich ist, welches genau den gewünschten Rillen entspricht.

Hierbei ist es zweckmäßig (aber keine Bedingung und nicht unbedingt erforderlich), daß die Stegstärke und die Abrundungsradien der Kemlochecken so ausgebildet wird, daß diese mindestens etwa der Rillentiefe entsprechen.

Der Vorteil der bevorzugten Ausführungsform liegt darin, daß die zwischen Rillenboden und Kernloch verbleibende Wandstärke nicht unter das aus Gründen der Herstellungstechnologie und der Festigkeit erforderliche Mindestmaß fällt. Werden aber die Rillen bei sonst unverändertem Plattenquerschnitt weggelassen, so sind die Wandstärken des vorderen Plattenteils und die Stegstärke so groß, daß es durch den Wegfall der Rille zu keiner übermäßig großen Materialansammlung kommt, so daß damit auch die Gefahr der Rissebildung beim Trockenvorgang und die Trockenbruchquote in erträglichen Grenzen bleibt. Da bei der erfindungsgemäßen Fassadenplatte keine Verstärkungen der Wandstärken an den Kernlochecken erforderlich sind, können die normalen rechteckigen Kerne mit abgerundeten Ecken universell in allen Mundstücken für Fassadenplatten mit oder ohne Rillen verwendet werden, was einen erheblichen Kostenvorteil darstellt.

Ein weiterer Vorteil der erfindungsgemäßen Fassadenplatte liegt darin, daß es durch die im Vergleich zur Wandstärke relativ geringe Rillentiefe möglich ist, den Mundstücksrahmen in seiner gesamten Tiefe eben auszuführen und auf die für die Auspressung von Rillen üblicherweise erforderlichen leistenförmigen Ausformungen an der Innenseite des Mundstücksrahmens zu verzichten. Anstelle solcher leistenförmiger Ausformungen ist es bei der erfindungsgemäßen Fassadenplatte möglich, die Rillen auf die Weise auszuformen, daß an der Starngaustrittsebene des Mundstücks Blenden mit der gewünschten Form und Größe der Rillen angebracht werden, welche in den Strang eingreifen und die Ausbildung der Rillen bewirken. Dies ist ohne nachträgliche Folgen dadurch möglich, daß sich der Preßdruck in dem plastischen keramischen Material im Inneren des Mundstücks in dem Augenblick auf Null entspannt, in welchem es aus dem Mundstück austritt. Dabei expandiert der Strang quer zu seiner Längsachse derart, daß sich seine einzelnen Wandquerschnitte merkbar vergrößern, also plastisch verformen. Wenn währen dieser plastischen Verformung des ganzen Stranges gleichzeitig die plastische Ausformung von Rillen überlagert wird, so entstehen dadurch keine wesentlichen zusätzlichen Spannungen, welche zur Erhöhung der Verformung oder der Bruchquote beim Trocknen führen könnten. Außerdem wird der gleichmäßige Vortrieb des plastischen keramischen Materials durch Blenden (mit der Form der Rillen) an der Austrittsebene des Mundstücks viel weniger gestört, da hier der Preßdruck auf Null absinkt, als bei leistenförmigen Ausformungen (mit der Form der Rillen) im Inneren des Mundstücks, wo ein sehr hoher Preßdruck herrscht. Der sich daraus ergebende Vorteil liegt darin, daß für die Herstellung von gerillten Fassadenplaten der erfindungsgemäßen Art die Verwendung eines einzigen Mundstücks mit ebenen Wandflächen (ohne leistenförmige Ausformungen) und mit einer einzigen Art von rechteckigen abgerundeten Kernen ausreicht und die Rillen in den verschiedenen Größen, Formen und Abständen allein durch das Auswechseln der erwähnten Blenden hergestellt werden können.

En weiterer Vorteil der erfindungsgemäßen Fassadenplatte besteht darin, daß an der Mundstücksaustrittsebene oder - in Strangflußrichtung gesehen - danach, Schlingen aus dünnem Stahldraht angebracht werden können, welche in der gewünschten Form der Rillen ausgebildet sind und in die Oberfläche des plastischen Stranges eingreifen und aus diesem entsprechende Rillen herausschneiden. Auch dadurch kommen alle oben geschilderten Vorteile der erfindungsgemäßen Fassadenplatte zur Wirkung, daß nämlich die Verwendung eines speziellen Mundstücks mit eingebauten Leisten zur Ausformung der Rillen und mit speziellen Kernen mit ausgesparten Ecken unnötig ist. Außerdem sind die Kosten für die Drahtschlingenmethode noch günstiger als die für die Blendenmethode. Möglicherweise ist allerdings die Genauigkeit und die Anpassungsfähigkeit an die gewünschte Rillenform bei der Drahtschlingenmethode geringer.

Es ist allerdings auch möglich, die gewünschten Rillen auch nach dem Trockenvorgang oder nach dem Brand in die Plattenvorderfläche einzufräsen. Auch hier kommen alle oben geschilderten Vorteile der erfindungsgemäßen Fassadenplatte dadurch zur Wirkung, daß die Verwendung eines speziellen Mundstücks mit eingebauten Leisten und speziellen Kernen unnötig ist. Die Größe und Form der Rillen kann dabei durch Form, Größe und Eingreiftiefe der Fräser variiert werden.

Die Erfindung betrifft ferner ein Strangpreßwerkzeug zum Herstellen erfindungsgemäßer Fassadenplatten. Erfindungsgemäß weist das Strangpreßwerkzeug Blenden auf, die vorzugsweise auswechselbar und/oder verstellbar sind. Nach einer alternativen Lösung weist das Strangpreßwerkzeug erfindungsgemäß Schlingen auf.

Ausführungsbeispiele der Erfindung werden nachstehend anhand der beigefügten Zeichnung im einzelnen erläutert. In der Zeichnung zeigt
- Fig. 1: einen Vertikalschnitt durch eine vorgehängte, hinterlüftete Fassadenkonstruktion,
- Fig. 2: einen Vertikalschnitt durch eine Fassadenplatte,
- Fig. 3: einen Vertikalschnitt durch eine weitere Fassadenplatte,
- Fig. 4: einen Vertikalschnitt durch eine weitere Fassadenplatte,
- Fig. 5: einen Vertikalschnitt durch eine vorbekannte Fassadenplatte,
- Fig. 6: einen Vertikalschnitt durch eine weitere Fassadenplatte,
- Fig. 7: das Mundstück eines Strangpreßwerkzeugs mit Blenden in einer Schnittansicht,
- Fig. 8: das in Fig. 7 dargestellte Mundstück in einer Ansicht von vorne,
- Fig. 9: das Mundstück eines Strangpreßwerkzeugs mit Drahtschlingen in einer Schnittansicht und
- Fig. 10: das in Fig. 9 dargestellte Mundstück in einer Ansicht von vorne.

Die Fig. 1 zeigt eine vertikale Unterkonstruktion 1 mit horizontalen Tragprofilen 2 (es können auch vertikale Tragprofile verwendet werden) und Fassadenplatten 3, welche mit einem Kopffalz 4 am oberen Plattenrand 5 und mit einem Tropffalz 6 am unteren Plattenrand 7 ausgestattet sind. Die Fassadenplatten 3 sind mittels Fassadenplattenhaltern 8 an den Tragprofilen 2 festgelegt. Die Vorderfläche 3 des vorderen Plattenteils ist mit horizontalen Rillen versehen. Die Rille 10 hat einen keilförmigen Querschnitt, die Rille 11 einen rechteckigen Querschnitt mit abgerundeten Ekken die Rille 12 ist eine abgerundete Nut, die Rille 13 ist korbförmig ausgebildet, die Rille 14 ist trapezförmig und die Rillen 15 und 16 sind dreieckig ausgebildet. Die Rillen sind dabei jeweils vor den horizontalen Stegen 17 zwischen den Kernlöchern 18 und 19 angeordnet.

Die in Fig. 1 gezeigte Fassadenplatte ist beispielhaft mit verschiedenen Formen von Rillen ausgebildet. Die Fassadenplatte besteht aus keramischem Material. Sie ist vorzugsweise im Strangpreßverfahren hergestellt. Die Rillen sind dabei jeweils im Bereich des Steges zwischen zwei Löchern in der vorderen Oberfläche der Fassadenplatte angeordnet. Bei Fassadenplatten mit horizontalen Löchern können diese Rillen in einem Arbeitsgang beim Strangpressen der Platten eingepreßt werden. Ein weiterer Vorteil derartiger horizontaler Rillen liegt darin, daß das horizontale Fugenbild von Fassadenkonstruktionen durch die schattenwerfenden Rillen überlagert und unauffälliger gemacht wird. Durch die Anordnung der Rillen an den T-förmigen Querschnitten werden die Materialspannungen beim Trocknen vermindert, so daß die Ausschußquote durch Trockenrisse oder muldenförmige Verformungen vermindert werden kann. Auch wenn die Materialspannungen nicht schon beim Trocknen oder Brennen zum Bruch oder Ausschuß führen, so vermindert sich auf jeden Fall die Druckfestigkeit der Platten, was die Absturzgefahr und die Gefährdung von Personen erhöht. Bei massiven Fassadenplatten ohne Lochung oder bei Fassadenplatten mit vertikaler Lochung können die Rillen nicht beim Preßvorgang hergestellt werden, sondern müssen nachträglich, z.B. durch Einprägen oder Einfräsen, ausgebildet werden.

Fig. 2 zeigt eine andere Ausführungsform, bei welcher die Flächen 20 und 21 sägezahnartig angeordnet und nach unten orientiert sind. Die Rillen werden auf der Vorderfläche der Fassadenplatten durch zwei sägezahnartig angeordnete Flächen gebildet. Dies hat den Vorteil, daß der Widerstand gegen nach oben getriebenes Wasser noch wesentlich erhöht wird. Die Sägezahnspitze 22 ist als Tropfkante ausgebildet. Die beiden sägezahnartig angeordneten Flächen sind so ausgebildet, daß eine Tropfkante entsteht. Der Vorteil dieser Ausführungsform liegt darin, daß die Fassadenplatten bei schwachem Regen nicht so stark durchnässen, da der ablaufende Wasserfilm unterbrochen wird.

Im unteren Teil der Fig. 2 sind die sägezahnartig angeordneten Flächen 23 und 24 nach oben orientiert; dadurch entstehen Reflexionsflächen, durch welche Radarstrahlen nach unten in die umgebende Bebauung abgelenkt werden. Die sägezahnartig angeordneten Flächen sind - im Vergleich zum oberen Teil der Fig. 2 - in umgekehrter Richtung angeordnet. Das hat zwar den Nachteil, daß der Widerstand gegen nach oben getriebenes Wasser geringer ist. Der Vorteil dieser Ausführungsform liegt aber darin, daß Radarreflexionen von im Landebahnenbereich anfliegenden Flugzeugen nach unten in den Boden oder in die umgebende Bebauung abgelenkt werden. Die Radarreflexionen von Gebäuden hat nämlich als Störfaktor in der Zivilluftfahrt eine zunehmende Bedeutung.

Ein weiterer Vorteil aller gerillten, insbesondere aber der sägezahnartig gerillten Platten ist die Verminderung der Schallreflexion, wenn vorgehängte Fassadenplatten im Inneren von Versammlungsräumen oder an Schallschutzwänden neben Straßen angeordnet werden.

Bei der in Fig. 3 gezeigten Ausführungsform sind Rillen in unterschiedlicher Breite nicht vor den jeweils T-förmigen Querschnitten 26, sondern zwischen diesen T-förmigen Querschnitten 26 und vor den Kernlöchern 27 angeordnet. Die Rillen können als schmale Rillen 25 oder als breite Rillen 28 ausgebildet sein, die jeweils vor den Kernlöchern 27 bzw. 29 angeordnet sind. Dies kann in einzelnen Fällen besonders schwierig zu trocknender keramischer Materialmischungen zu Vorteilen bei der Herstellung führen. Es gibt Materialien, die nicht empfindlich sind gegen Materialanhäufung an Knotenpunkten, sondern einen Spannungsabbau in der Wandung über dem Kernloch brauchen können, um die Bruchgefahr zu vermindern. Es kann im Einzelfall (nur) empirisch festgestellt werden, ob das Material jeweils empfindlich ist gegen Materialanhäufungen an den Knotenpunkten oder im Bereich zwischen den Knotenpunkten. Der wesentliche Vorteil der breiten Rillen liegt jedoch darin, daß sie nicht nur einen erhöhten Fließwiderstand bilden, sondern auch ein zusätzliches Wassersammelbecken, wodurch sich die Gefahr des Eintreibens von Wasser durch starken Wind noch erheblich vermindert.

Die in Fig. 4 beispielhaft dargestellten Ausführungsformen zeigen im oberen Bereich sehr flache dreieckige Rillen 30 und im unteren Bereich abwechslungsweise flache und spitze dreieckige Rillen 31. Ganz unten sind wellenförmige Rillen 32 gezeigt. Die Rillen sind im oberen Teil symmetrisch und sehr flach ausgebildet, im mittleren Teil dagegen abwechselnd flach und spitz. Der Vorteil liegt insbesondere darin, daß die spitze Rille als Führung beim Zerschneiden von Fassadenplatten mit der freien Hand dienen kann. Im unteren Teil der Fig. 4 ist eine weitere Ausführungsform mit langwelligen Rillen dargestellt. Der Vorteil liegt insbesondere bei der Verarbeitung von besonders trockenempfindlichen keramischen Materialien darin, daß an keiner Stelle der Fassadenplattenoberfläche eine Kerbwirkung eintritt. Die Kernlöcher sind dabei gewölbt ausgebildet, um übermäßige Materialansammlungen zu vermeiden.

Die Fig. 6 zeigt eine Fassadenplatte aus Keramik mit einem vorderen Plattenteil 61 und einem hinteren Plattenteil 62, die durch Stege 63, 64, 65 miteinander verbunden sind, wobei die zwischen den Stegen 63, 64, 65 gebildeten Kernlöcher 66, 67 im wesentlichen rechteckig sind. Die Kernlöcher 66, 67 besitzen abgerundete Ekken. Im Gegensatz zur vorbekannten Ausführungsform nach Fig. 5 sind allerdings keine durch Abkröpfungen gebildeten Einbuchtungen in den Kernlöchern 66, 67 vorhanden.

Bei der Ausführungsform nach Fig. 6 ist der vordere Plattenteil 61 an seiner Vorderfläche 9 mit horizontalen Rillen 68, 69, 70 versehen, die vor den jeweiligen Stegen 63, 64, 65 und damit zwischen jeweils zwei Kernlöchern angeordnet sind. Die Wandstärke b des vorderen Plattenteils 61 beträgt mehr als das 1,5-fache der Tiefe c der Rillen 68, 69, 70.

Die Fig. 7 und 8 zeigen ein Mundstück eines Strangpreßwerkzeugs. Der Mundstück-Rahmen 71 weist eine Öffnung auf. Die Öffnung des Mundstück-Rahmens 71 entspricht üblicherweise der Außenkontur der herzustellenden Fassadenplatte 72; dies ist in der unteren Hälfte der Fig. 7 und 8 dargestellt. Die obere Hälfte dieser Figuren zeigt eine Alternative, bei der der Mundstück-Rahmen 71 mit Blenden 76 versehen ist. Die Kernlöcher 73 der Fassadenplatte 72 werden durch Kerne 74 hergestellt, die sich an den Enden von jeweils einer Kernstange 75 befinden. Bei der in der oberen Hälfte der Fig. 7 und 8 gezeigten Alternative sind an der Außenseite des Mundstück-Rahmens 71 Blenden 76 mittels Schrauben 77 befestigt, die mit ihren Enden 78 in die Öffnung des Mundstück-Rahmens 71 hineinragen. Die Enden 78 der Blenden 76 sind derart geformt, daß in der Außenfläche der Fassadenplatte 72 die gewünschten Rillenkonturen entstehen. Dadurch, daß die Blenden 76 mit Schrauben 77 am Mundstück-Rahmen 71 befestigt sind, sind sie auswechselbar. Sie können ferner verstellbar ausgestaltet sein, beispielsweise dadurch, daß sie Langlöcher aufweisen.

Die Fig. 9 und 10 zeigen eine Abwandlung des in den Fig. 7 und 8 dargestellten Mundstücks, bei der entsprechende Teile mit gleichen Bezugszeichen versehen sind. Bei der Ausführungsform nach den Fig. 9 und 10 sind anstelle der Blenden 76 Drahtschlingen 79 vorhanden, die durch Haltestücke 80 an dem Mundstück-Rahmen 71 befestigt sind. Die Drahtschlingen 79 sind zwischen den Haltestücken 80 und dem Mundstück-Rahmen 71 eingeklemmt, wobei die Klemmkraft durch Schrauben 77 erzeugt wird. Durch die Schrauben 77 sind die Drahtschlingen 79 auswechselbar und verstellbar. Die Drahtschlingen ragen in die Öffnung des Mundstück-Rahmens 71 hinein. Die Kontur der in der Fassadenplatte 72 erzeugten Rillen entspricht derjenigen der Drahtschlingen.

## Patentansprüche

1. Vorgehängte hinterlüftete Fassadenkonstruktion mit offenen Horizontalfugen zum Luft- und Feuchteaustausch,
bestehend aus einer Unterkonstruktion (1) mit horizontalen und/oder vertikalen Tragprofilen (2) und stranggepreßten Fassadenplatten (3) aus Keramik, die vorzugsweise einen Kopffalz (4) am oberen Plattenrand (5) aufweisen und vorzugsweise einen Tropffalz (6) am unteren Plattenrand aufweisen, wobei die Fassadenplatten (3) unter Ausbildung der offenen Horizontalfugen vorzugsweise mittels Plattenhalter (8) oder anderen Vorrichtungen an den Tragprofilen (2) festgelegt sind,
wobei die offenen Horizontalfugen so weit offen sind, daß durch die Horizontalfugen der Luft- und Feuchteaustausch möglich ist, und
wobei vorgesehen ist, daß die Fassadenplatten einen vorderen Plattenteil (61) und einen hinteren Plattenteil (62) aufweisen, der vordere Plattenteil (61) und der hintere Plattenteil (62) durch Stege (17; 63, 64, 65) miteinander verbunden sind und die zwischen den Stegen (17; 63, 64, 65) ausgebildeten Kernlöcher (66, 67) im wesentlichen rechteckig sind,
**dadurch gekennzeichnet,**
**daß** der vordere Plattenteil (7, 61) an seiner Vorderfläche (9) mit horizontalen Rillen (11, 12, 13, 14, 15, 16; 25, 28; 30, 31, 32; 68, 69, 70) versehen ist.

2. Fassadenkonstruktion nach Anspruch 1,
**dadurch gekennzeichnet,**
**daß** die Wandstärke (b) des vorderen Plattenteils (61) mindestens das 1,5-fache der Rillentiefe (c) beträgt.

3. Fassadenkonstruktion nach Anspruch 1 oder 2,
**dadurch gekennzeichnet,**
**daß** die Stegstärke so ausgebildet ist, daß diese mindestens etwa der Rillentiefe entspricht.

4. Fassadenkonstruktion nach einem der Ansprüche 1 bis 3,
**dadurch gekennzeichnet,**
**daß** die Abrundungsradien der Kernlochecken so ausgebildet sind, daß sie mindestens etwa der Rillentiefe entsprechen.

5. Fassadenkonstruktion nach einem der Ansprüche 1 bis 4,
**dadurch gekennzeichnet,**
**daß** die Rillen (10, 11, 12, 13, 14, 15, 16; 30, 31, 32; 68, 69, 70) vor den jeweiligen Stegen (17; 63, 64, 65) angeordnet sind.

6. Fassadenkonstruktion nach einem der Ansprüche 1 bis 5,
**dadurch gekennzeichnet,**
**daß** die Rillen (25, 28) vor den Kemlöchem (27, 29) angeordnet sind.

7. Fassadenkonstruktion nach einem der Ansprüche 1 bis 6,
**dadurch gekennzeichnet,**
**daß** die horizontalen Rillen keilförmig (10), rechteckig mit abgerundeten Ecken (11), nutförmig (12), korbförmig (13), trapezförmig (14), dreieckig (15, 16) oder in anderer kombinierter Form ausgebildet sind.

8. Fassadenkonstruktion nach einem der Ansprüche 1 bis 7,
**dadurch gekennzeichnet,**
**daß** die Rillen durch sägezahnartige Anordnung von einzelnen schrägen Flächen (20, 21) gebildet und nach unten orientiert sind.

9. Fassadenkonstruktion nach einem der Ansprüche 1 bis 8,
**dadurch gekennzeichnet,**
**daß** die sägezahnartig angeordneten Flächen mit einer Tropfkante (22) ausgebildet sind.

10. Fassadenkonstruktion nach einem der Ansprüche 1 bis 9,
**dadurch gekennzeichnet,**
**daß** die sägezahnartigen Flächen (23, 24) nach oben orientiert ausgebildet sind.

11. Fassadenkonstruktion nach einem der Ansprüche 1 bis 10,
**dadurch gekennzeichnet,**
**daß** die Rillen (28) annähernd so breit, gleich breit oder breiter sind, wie die Löcher (29).

12. Fassadenkonstruktion nach einem der Ansprüche 1 bis 11,
**dadurch gekennzeichnet,**
**daß** die Rillen (30) flach oder abwechselnd flach und tief (31) oder wellig (32) ausgebildet sind.

13. Strangpreßwerkzeug zum Herstellen von Fassadenplatten der Fassadenkonstruktion nach einem der Ansprüche 1 bis 12,
mit einem Mundstück mit Mundstückrahmen (71) mit einer Öffnung, mit an dem Mundstückrahmen (71) angeordneten zur Ausbildung der horizontalen Rillen vorgesehenen Blenden, die ausschließlich im Bereich des Mundstückausgangs in der Strangaustrittsebene ausgebildet sind und in die Öffnung des Mundstückrahmens hineinragen und
mit Kernen (74) mit Kernstange (75) zur Ausbildung von im Querschnitt im wesentlichen rechteckigen Kernlöchern in den herzustellenden Fassadenplatten.

14. Strangpreßwerkzeug nach Anspruch 13,
**dadurch gekennzeichnet,**
**daß** die in die Öffnung des Mundstückrahmens (71) hineinragenden Enden der Blenden derart geformt oder als Drahtschlingen derart ausgebildet sind, daß in der Außenfläche der herzustellenden Fassadenplatten die gewünschten Rillenkonturen entstehen.

15. Strangpreßwerkzeug nach Anspruch 12 oder 13,
**dadurch gekennzeichnet,**
**daß** die Blenden auswechselbar und/oder verstellbar sind.

## Claims

1. Ventilated curtain wall structure with open horizontal joints for air and moisture exchange, comprising a substructure (1) with horizontal and/or vertical supporting profiles (2) and extruded ceramic façade panels (3) which preferably have a head rebate (4) at the upper panel edge (5) and preferably have a drop rebate (6) at the lower panel edge, panel holders (8) or other devices preferably being used to secure the façade panels (3) on the supporting profiles (2), thereby forming the open horizontal joints, the open horizontal joints being open to such an extent that air and moisture exchange is possible through the horizontal joints, and provision being made for the façade panels to have a front panel part (61) and a rear panel part (62), the front panel part (61) and the rear panel part (62) being connected to one another by means of webs (17; 63, 64, 65) and the core holes (66, 67) formed between the webs (17; 63, 64, 65) being substantially rectangular, **characterized in that** the front panel part (7, 61) is provided on its front face (9) with horizontal channels (11, 12, 13, 14, 15, 16; 25, 28; 30, 31, 32; 68, 69, 70).

2. Curtain wall structure according to Claim 1, **characterized in that** the wall thickness (b) of the front panel part (61) is at least 1.5 times the channel depth (c).

3. Curtain wall structure according to Claim 1 or 2, **characterized in that** the web thickness is made to correspond at least approximately to the channel depth.

4. Curtain wall structure according to one of Claims 1 to 3, **characterized in that** the radii of rounding of the core hole corners are made to correspond at least approximately to the channel depth.

5. Curtain wall structure according to one of Claims 1 to 4, **characterized in that** the channels (10, 11, 12, 13, 14, 15, 16; 30, 31, 32; 68, 69, 70) are arranged in front of the respective webs (17; 63, 64, 65).

6. Curtain wall structure according to one of Claims 1 to 5, **characterized in that** the channels (25, 28) are arranged in front of the core holes (27, 29).

7. Curtain wall structure according to one of Claims 1 to 6, **characterized in that** the horizontal channels are designed to be wedge-shaped (10), rectangular with rounded corners (11), groove-shaped (12), basket-shaped (13), trapezoidal (14), triangular (15, 16) or in another combined form.

8. Curtain wall structure according to one of Claims 1 to 7, **characterized in that** the channels are formed by a sawtooth-like arrangement of individual oblique faces (20, 21) and are downwardly oriented.

9. Curtain wall structure according to one of Claims 1 to 8, **characterized in that** the faces with a sawtooth-like arrangement are designed to have a drop edge (22).

10. Curtain wall structure according to one of Claims 1 to 9, **characterized in that** the sawtooth-like faces (23, 24) are designed to be upwardly oriented.

11. Curtain wall structure according to one of Claims 1 to 10, **characterized in that** the channels (28) are nearly as wide as, equally as wide as, or wider than the holes (29).

12. Curtain wall structure according to one of Claims 1 to 11, **characterized in that** the channels (30) are designed to be shallow or alternately shallow and deep (31) or undulating (32).

13. Extrusion mould for the production of façade panels of the façade structure according to one of Claims 1 to 12, with a die having a die frame (71) with an opening, with masks arranged on the die frame (71) and intended for the formation of the horizontal channels, the masks being formed exclusively in the region of the die outlet in the extrudate discharge plane and protruding into the opening in the die frame, and with cores (74) having a core rod (75) for the formation, in the façade panels to be produced, of core holes which are substantially rectangular in cross section.

14. Extrusion mould according to Claim 13, **characterized in that** the ends of the masks which protrude into the opening in the die frame (71) are formed in such a way or are designed as wire loops in such a way that the desired channel contours result in the outer face of the façade panels to be produced.

15. Extrusion mould according to Claim 12 or 13, **characterized in that** the masks are exchangeable and/or adjustable.

## Revendications

1. Construction de mur-rideau ventilée sur la face arrière avec des joints horizontaux ouverts pour une diffusion de l'air et de l'humidité, comprenant une sous-construction (1) avec des profilés de support (2) horizontaux et/ou verticaux et des panneaux de façade (3) extrudés en céramique, qui comportent de préférence une feuillure supérieure (4) sur le bord supérieur (5) du panneau et de préférence une feuillure de type larmier (6) sur le bord inférieur du panneau, les panneaux de façade (3) étant fixés contre les profilés de support (2) en formant les joints horizontaux ouverts, de préférence au moyen de dispositifs de retenue (8) ou autres dispositifs, les joints horizontaux ouverts étant ouverts sur une largeur telle que la diffusion de l'air et de l'humidité est possible à travers les joints horizontaux et il est prévu que les panneaux de façade comportent une partie de panneau avant (61) et une partie de panneau arrière (62), la partie de panneau avant (61) et la partie de panneau arrière (62) étant reliées l'une à l'autre par des entretoises (17 ; 63, 64, 65) et les trous médians (66, 67) formés entre les entretoises (17 ; 63, 64, 65) étant sensiblement rectangulaires, **caractérisée en ce que** la partie de panneau avant (7, 61) est munie de cannelures horizontales (11, 12, 13, 14, 15, 16 ; 25, 28 ; 30, 31, 32 ; 68, 69, 70) sur sa face avant (9).

2. Construction de mur-rideau selon la revendication 1, **caractérisée en ce que** la partie de panneau avant (61) a une épaisseur (b) au moins égale à 1,5 fois la profondeur (c) des cannelures.

3. Construction de mur-rideau selon la revendication 1 ou 2, **caractérisée en ce que** l'épaisseur des entretoises est choisie de telle sorte qu'elle correspond sensiblement au moins à la profondeur des cannelures.

4. Construction de mur-rideau selon l'une quelconque des revendications 1 à 3, **caractérisée en ce que** les rayons de courbure dans les angles des trous médians sont choisis de telle sorte qu'ils correspondent sensiblement au moins à la profondeur des cannelures.

5. Construction de mur-rideau selon l'une quelconque des revendications 1 à 4, **caractérisée en ce que** les cannelures (10, 11, 12, 13, 14, 15, 16 ; 30, 31, 32 ; 68, 69, 70) sont agencées devant les entretoises (17 ; 63, 64, 65) correspondantes.

6. Construction de mur-rideau selon l'une quelconque des revendications 1 à 5, **caractérisée en ce que** les cannelures (25, 28) sont agencées devant les trous médians (27, 29).

7. Construction de mur-rideau selon l'une quelconque des revendications 1 à 6, **caractérisée en ce que** les cannelures horizontales sont en forme de clavette (10), rectangulaires avec des angles arrondis (11), en forme de gorge (12), en forme de corbeille (13), trapézoïdales (14), triangulaires (15, 16) ou sont réalisées dans une autre forme combinée.

8. Construction de mur-rideau selon l'une quelconque des revendications 1 à 7, **caractérisée en ce que** les cannelures sont formées par un agencement en dents de scie de différentes surfaces inclinées (20, 21) et sont orientées vers le bas.

9. Construction de mur-rideau selon l'une quelconque des revendications 1 à 8, **caractérisée en ce que** les surfaces disposées en dents de scie sont réalisées avec un bord de type larmier (22).

10. Construction de mur-rideau selon l'une quelconque des revendications 1 à 9, **caractérisée en ce que** les surfaces (23, 24) en dents de scie sont orientées vers le haut.

11. Construction de mur-rideau selon l'une quelconque des revendications 1 à 10, **caractérisée en ce que** les cannelures (28) ont une largeur pratiquement égale ou supérieure aux trous (29).

12. Construction de mur-rideau selon l'une quelconque des revendications 1 à 11, **caractérisée en ce que** les cannelures (30) sont plates, ou en alternance plates et profondes (31) ou ondulées (32).

13. Extrudeuse destinée à la réalisation des panneaux de façade de la construction de mur-rideau selon l'une quelconque des revendications 1 à 12, comprenant une tête de filière avec un cadre (71) muni d'une ouverture, comprenant des obturateurs qui sont prévus contre le cadre (71) de tête de filière pour former les cannelures horizontales et qui sont agencés uniquement dans la zone de sortie de la tête de filière dans le plan de sortie du produit extrudé et s'engagent dans l'ouverture du cadre de la tête de filière et comprenant des noyaux (74) avec des tiges (75), destinés à former les trous médians à section sensiblement rectangulaire dans les panneaux de façade à réaliser.

14. Extrudeuse selon la revendication 13, **caractérisée en ce que** les extrémités des obturateurs s'engageant dans l'ouverture du cadre (71) de la tête de filière ont une forme ou sont conçues en forme de boucles en fils de telle sorte qu'elles confèrent les contours souhaités aux cannelures dans la face extérieure des panneaux de façade à réaliser.

15. Extrudeuse selon la revendication 12 ou 13, **caractérisée en ce que** les obturateurs sont interchangeables et/ou sont réglables.
